# FASCICULE DE BREVET EUROPEEN

(11) **EP 1 059 403 B1**
(45) Date de publication et mention de la délivrance du brevet: **22.08.2007**
(21) Numéro de dépôt: 00401591.3
(22) Date de dépôt: 06.06.2000
(51) Int. Cl.: E04H 1/12, G21F 9/00

(54) **Procédé et installation de décontamination chimique et/ou radiologique de grande capacité**
Verfahren und Hochleistungsanlage zur chemischen und/oder radiologischen Dekontaminierung
Method and high capacity equipment for chemical and/or radiological decontamination

(30) Priorité: 09.06.1999 FR 9907266
(43) Date de publication de la demande: 13.12.2000
(73) Titulaire: PREVOR INTERNATIONAL, 75015 Paris (FR)
(72) Inventeur: Blomet, Joel, 95760 Valmondois (FR)
(74) Mandataire: Gorrée, Jean-Michel

(56) Documents cités:
- EP-A- 0 799 612
- FR-A- 2 533 447
- FR-A- 2 583 035
- US-A- 4 796 311
- US-A- 4 850 380
- US-A- 5 666 984
- PATENT ABSTRACTS OF JAPAN vol. 002, no. 100 (C-020), 18 août 1978 (1978-08-18) & JP 53 065310 A (NIPPON ATOM IND GROUP CO LTD;OTHERS: 01), 10 juin 1978 (1978-06-10)

## Description

La présente invention concerne des perfectionnements apportés aux procédé et installation de décontamination chimique et/ou radiologique de grande capacité selon le préambule de la revendication 1, c'est-à-dire capable de traiter au moins une centaine, voire quelques centaines de personnes par heure.

Il est connu que la décontamination de personnes agressées chimiquement ou radiologiquement s'effectue par un douchage vigoureux propre à entraîner les produits contaminants se trouvant sur la peau.

Lorsqu'un très grand nombre de personnes sont contaminées simultanément (attaque militaire, attentat, accident), il est connu de mettre en oeuvre des unités de décontamination propre à traiter en série les personnes contaminées.

Toutefois, ces unités de décontamination connues, qui dérivent toutes de modèles militaires normalisés, présentent de sérieuses insuffisances qui en limitent considérablement l'efficacité.

L'inconvénient fondamental réside dans le fait que le douchage de décontamination s'effectue avec de l'eau (voir le document FR-A-2 583 035) ou de l'eau savonneuse, qui est projetée par une pomme de douche ou parfois par pulvérisateurs ou nébulisateurs. Or l'eau n'a qu'un pouvoir de décontamination faible et il est nécessaire qu'une grande quantité d'eau se soit écoulée sur le corps d'une personne contaminée pour parvenir à l'élimination complète des substances contaminantes ; si une première douche se révèle insuffisante pour parvenir à l'élimination totale de la contamination, la personne doit être soumise à une seconde douche, ce qui retarde le traitement des personnes suivantes.

En pratique, un traitement efficace nécessite que la durée du douchage individuel à l'eau soit de l'ordre de 5 minutes, ce qui est extrêmement long lorsque plusieurs centaines de personnes doivent être traitées aussi rapidement que possible.

En outre, il peut, au moins dans certains cas, se poser un problème d'approvisionnement pour fournir l'importante quantité d'eau nécessaire pour le traitement de plusieurs centaines, voire de plusieurs milliers, de personnes.

Il se pose également le problème crucial du stockage, éventuellement de l'évacuation, et du traitement des eaux contaminées recueillies après douchage.

Aux problèmes inhérents au produit de décontamination mis en oeuvre s'ajoutent les problèmes procéduraux. En effet, avant d'être douchées, les personnes contaminées doivent être déshabillées (les vêtements et autres objets étant évacués par une autre voie), puis rhabillées après douchage. Or la durée du déshabillage est très variable selon l'état de la personne : s'il est en moyenne de l'ordre de 30 secondes pour un homme conscient et valide, il peut atteindre jusqu'à 6 minutes pour une personne âgée et malhabile, ou blessée. En outre une attente prolongée pour accéder aux douches peut engendrer des mouvements de panique et/ou entraîner des effets secondaires aggravant l'état des personnes (par exemple cas d'une attente à l'air libre sous le soleil).

Enfin, la mise en oeuvre de ces unités de décontamination connues nécessite que soit déterminé l'agent de l'agression (contamination chimique ou non chimique, radionucléaire ou non, ...), ce qui retarde d'autant l'entrée en action de l'opération de décontamination ou bien risque d'entraîner des erreurs.

Au total, il s'avère que les unités de décontamination actuellement connues ont une capacité de traitement pratique de 12 à 20 personnes par heure, ce qui est dérisoire lorsque des groupes de plusieurs centaines, voire plusieurs milliers de personnes peuvent être contaminées simultanément et doivent être décontaminées aussi rapidement que possible (de la rapidité d'intervention dépend dans une grande mesure l'efficacité du traitement).

C'est dans ces conditions que l'invention propose un procédé et une installation perfectionnés qui remédient aux insuffisances des installations actuelles et qui permettent d'assurer un traitement efficace de grande capacité, c'est-à-dire pouvant porter sur au moins une centaine, voire plusieurs centaines de personnes par heure.

A ces fins, selon un premier de ses aspects, l'invention propose un procédé de décontamination chimique et/ou radiologique de grande capacité qui se caractérise en ce qu'il comprend les étapes consistant à :
- doucher individuellement des personnes contaminées avec un produit actif régénérable qui est amphotère et chélateur pendant une durée prédéterminée comprise entre 5 et 20 secondes,
- collecter en permanence le liquide de douchage utilisé, et
- régénérer le liquide collecté pour lui restituer son activité en vue de sa réutilisation.

De préférence, on a recours, en tant que produit de douchage, à un produit actif régénérable amphotère et chélateur, tel que le produit commercialisé sous le nom de DIPHOTERINE, ou ses dérivés.

Le recours à un tel produit offre l'avantage d'une action de décontamination beaucoup plus rapide que l'eau, puisqu'une douche de quelques secondes, en pratique de l'ordre d'une dizaine de secondes, se révèle suffisamment efficace. Le traitement individuel des personnes est donc accéléré dans un rapport de 1 à 30, ce qui, intrinsèquement, suffit à faire du procédé conforme à l'invention un procédé de traitement de grande capacité face aux solutions actuellement mises en oeuvre.

En outre, du fait de son caractère régénérable, le produit de douchage servant dans le cadre du procédé conforme à l'invention n'a plus besoin d'être disponible en très grande quantité. Il suffit que le produit soit disponible en quantité propre à satisfaire une utilisation de quelques dizaines de litres par minute, par exemple de 10 à 100 l/mn, de préférence de l'ordre de 20 l/mn. La mise en circulation du produit en circuit fermé, avec collecte du liquide contaminé après douchage et régénération de celui-ci en vue de son réemploi, résout à la fois le problème de l'alimentation en liquide de douchage et le problème de la récupération du liquide contaminé. On est ainsi assuré qu'une fois installée, l'unité de décontamination pourra fonctionner sans limitation dans le temps, ni quant au nombre des personnes traitées. On peut même envisager un fonctionnement permanent des douches, qui, eu égard à la récupération qui est faite du produit de douchage, ne constitue nullement à un gaspillage et simplifie le fonctionnement des douches (suppression des automatismes de mise en marche et d'arrêt) ; il peut en résulter en outre une succession plus rapide des personnes sous la douche.

Enfin le caractère amphotère du produit de douchage confère à ce produit une universalité d'efficacité qui lui permet d'assurer une décontamination effective quelle que soit la nature de cette contamination. On évite ainsi les risques d'erreur qui peuvent se produire dans les installations actuelles, et par là même on accélère notablement la mise en fonctionnement de l'unité de décontamination.

Le fait d'employer, pour le douchage, un produit actif à caractère chélateur permet d'assurer la régénération du produit contaminé mis en présence du même produit non contaminé. Non seulement le produit peut être utilisé en circuit fermé, mais en outre la quantité de produit mise en oeuvre dans un tel circuit bouclé reste relativement faible, avec uniquement un apport en produit neuf en petite quantité en cas de contamination importante ponctuelle. Ainsi, dans un mode préféré de mise en oeuvre du procédé, on prévoit que :
- le liquide de chaque douche est prélevé dans un réservoir,
- le liquide de douchage usagé collecté est ramené dans ledit réservoir,
- on brasse en permanence le liquide contenu dans le réservoir,
- on mesure en permanence le taux de contamination du liquide contenu dans le réservoir, et
- on introduit, dans le réservoir, du produit actif neuf de façon ajustée en regard de la susdite mesure de manière que le liquide contenu soit régénéré en totalité et en permanence.

Par ailleurs, selon un second mode de ses aspects, l'invention propose une installation de décontamination chimique et/ou radiologique de grande capacité, propre à mettre en oeuvre le procédé ci-dessus, et qui, pour ce faire, se caractérise en ce qu'elle comprend :
- une unité de douchage propre à assurer le douchage individuel des personnes pendant une
- durée prédéterminée comprise entre 5 et 20 secondes, avec un produit actif régénérable qui est amphotère et chélateur,
- des moyens pour recueillir le produit actif contaminé issu de l'unité de douchage, et
- une unité de régénération du produit actif contaminé afin qu'il soit réutilisé.

Ce grâce à quoi, en raison même de l'activité particulière et de l'aptitude à une régénération rapide du produit mis en oeuvre, il est possible de limiter la durée (5 à 20 secondes) de douchage individuel des personnes, et en pratique une durée de l'ordre de 10 secondes se révèle suffisante. Cette durée de douchage peut être rendue automatique, soit en prévoyant des moyens (cellules par exemple) commandant la mise en marche et l'arrêt de la douche lorsqu'une personne se présente dans la douche, puis respectivement quitte celle-ci, soit de façon beaucoup plus simple en laissant la douche en fonctionnement permanent ce qui n'est pas d'un grand inconvénient puisque le produit de douchage est récupéré, régénéré et recyclé.

De façon intéressante, l'unité de régénération du produit est, elle aussi, automatisée et comprend :
- un réservoir contenant le produit actif régénérable,
- des moyens de liaison entre les moyens de recueil du produit actif contaminé et le réservoir pour ramener dans ce dernier le produit contaminé,
- des moyens de brassage propres à brasser en permanence le produit contenu dans le réservoir,
- des moyens de mesure du taux de contamination du produit contenu dans le réservoir,
- une réserve de produit actif neuf,
- et des moyens d'alimentation, placés sous la dépendance des susdits moyens de mesure, commandant la délivrance, dans le réservoir, de produit neuf contenu dans la réserve en quantité propre à procurer la régénération complète de la totalité du produit actif contenu dans le réservoir.

De préférence, on prévoit que l'installation comporte des moyens de stérilisation du produit actif délivré à l'unité de douchage et/ou qu'en aval des moyens de recueil du produit actif contaminé sont prévus des moyens de filtrage de radioéléments.

Dans un mode de réalisation préféré, l'installation comprend :
- une unité de douchage qui comporte au moins deux postes de douche et qui est disposée en position centrale,
- au moins une unité de déshabillage qui comporte une pluralité de postes de déshabillage individuel des personnes contaminées et qui est disposée du côté de l'entrée de l'unité de douchage,
- au moins un poste de répartition à l'entrée disposé entre l'unité de déshabillage et l'unité de douchage pour diriger en temps utile et sélectivement chaque personne contaminée déshabillée vers un poste de douche libre,
- au moins une unité de rhabillage qui comporte une pluralité de postes d'habillage individuel des personnes douchées et qui est disposée du côté de la sortie de l'unité de douchage, à l'opposé de l'unité de déshabillage, et
- au moins un poste de répartition à la sortie disposé entre l'unité de douchage et l'unité de rhabillage pour diriger sélectivement chaque personne douchée vers un poste d'habillage libre.

Avantageusement, à chaque poste de douchage est associé un poste de décontamination des papiers et effets personnels des personnes douchées.

Avantageusement également, l'unité de déshabillage, d'un côté, et l'unité de rhabillage, de l'autre côté, sont disposées de manière à sensiblement entourer l'unité de douchage disposée en position centrale, de sorte que tous les postes de déshabillage, d'un côté, et tous les postes de rhabillage, de l'autre côté, soient situés approximativement à une même distance de l'unité de douchage ; de façon souhaitable alors, les postes de déshabillage, d'un côté, et les postes de rhabillage, de l'autre côté, sont répartis en plusieurs groupes de postes alignés côte à côte, ces groupes étant disposés en ligne brisée concave autour de l'unité de douchage.

De plus, toujours dans le souci d'accroître la rapidité et l'efficacité du traitement, il est souhaitable que chaque poste de douchage soit du type à jets multiples répartis sur plusieurs colonnes entourant la personne douchée, un tel poste de douchage pouvant par exemple être du type décrit dans le document FR 2 513 871.

Grâce à un tel agencement de l'installation, on est en mesure d'exploiter au mieux les avantages procurés par la mise en oeuvre de produits actifs amphotères et chélateurs, de sorte qu'il devient possible de traiter un grand nombre de personnes contaminées (par exemple 100 à 200 personnes par heure) avec un matériel simple, facile et rapide à mettre en place, et relativement peu onéreux.

L'invention sera mieux comprise à la lecture de la description détaillée qui suit de certains modes de réalisation donnés uniquement à titre d'exemples non limitatifs. Dans cette description, on se réfère aux dessins annexés dans lesquels :
- la figure 1 est une vue très schématique et simplifiée d'une installation de décontamination agencée conformément à l'invention pour la mise en oeuvre du procédé selon l'invention ;
- la figure 2 est un schéma de l'unité de régénération présente dans l'installation de la figure 1 ;
- la figure 3 est une vue très schématique d'un mode de réalisation préféré d'une installation conforme à l'invention ; et
- la figure 4 est une vue simplifiée d'un poste de douche utilisable dans une installation conforme à l'invention.

En se référant tout d'abord à la figure 1, l'installation de décontamination comprend, en position centrale, une unité de douchage 1 qui est propre à assurer le douchage individuel de personnes contaminées pendant une durée comprise entre 5 et 20 secondes, avec un produit actif régénérable qui est amphotère et chélateur, délivré par une unité de régénération 2.

Les personnes contaminées sont reçues dans une unité de déshabillage 3, située d'un côté de l'unité de douchage 1, qui comporte une pluralité de postes de déshabillage 4 de façon que, compte tenu du temps de déshabillage extrêmement variable selon l'état de la personne (personnes conscientes ou traumatisées et/ou blessées, personnes valides ou blessées, personnes jeunes ou âgées, ...), on soit cependant assuré de la continuité des douchages successifs individuels des personnes dans l'unité de douchage 1.

A l'unité de douchage 1 pour les personnes peut être associée une unité auxiliaire 5 de décontamination des objets individuels (papiers, bijoux, ...) des personnes. Par contre, les effets ôtés aux personnes sont évacués vers l'arrière (flèche 6).

Une fois la douche achevée et la décontamination contrôlée, les personnes décontaminées quittent l'unité de douchage 1 à l'opposé de l'entrée et gagnent une unité de rhabillage 7 composée d'une pluralité de postes de rhabillage 8 de la même manière et pour les mêmes raisons que l'unité de déshabillage 3.

En tant que produit actif régénérable amphotère et chélateur, on aura de préférence recours à un produit, tel que notamment la solution physiologique décrite connue commercialement sous le nom de DIPHOTERINE ou ses dérivés.

Comme cela a été développé plus haut, le caractère amphotère du produit mis en oeuvre assure l'universalité d'emploi de l'installation, quel que soit le type de contamination et sans qu'il soit nécessaire de procéder à des tests, réglages et aménagements préliminaires. La mise en fonctionnement de l'installation peut donc être très rapide.

Par ailleurs le caractère chélateur du produit conduit à un processus simple et rapide de régénération, qui ne nécessite aucune unité auxiliaire de retraitement, ni aucun délai pour la recirculation du produit. On aboutit à un fonctionnement en circuit fermé, avec un apport minime de produit neuf, ce qui contribue à rendre l'installation autonome.

En se référant à la figure 2, l'unité de régénération 2 comprend un réservoir 9 contenant de 100 à 1000 litres d'une solution liquide 10 du produit actif. A la sortie du réservoir, le liquide 10, propulsé par une pompe 11, est de préférence stérilisé : cette stérilisation peut être effectuée soit en amont du réservoir, soit en aval de celui-ci (en 12 à la fig. 1) avant d'alimenter un poste de douche 13 de l'unité de douchage 1.

Pour être assuré du déroulement correct du processus de douchage quel que soit l'état de la personne à décontaminer, il est souhaitable que le fonctionnement de la douche ne nécessite aucune intervention manuelle. Ce fonctionnement peut donc être automatisé (mise en marche et arrêt par cellule(s) lors de l'arrivée et de la sortie d'une personne) et bien être permanent.

Le liquide contaminé est récupéré de façon continue dans des moyens de recueil, par exemple un bac 14, d'où il est repris par une pompe 15. Dans le circuit L d'évacuation du liquide contaminé, on peut prévoir un filtre ou piège à radioéléments 16 sélectivement mis en fonction en cas de contamination radiologique ou mis hors fonction (court-circuit 17) dans les autres types de contamination.

Le liquide contaminé recueilli est renvoyé dans le réservoir 9 où il est mélangé (brassage 18) dans la solution active 10. Le caractère chélateur du produit utilisé conduit à la régénération du liquide contaminé au contact du liquide non contaminé contenu dans le réservoir. Pour assurer une régénération aussi rapide que possible même en cas d'afflux brutal d'une forte quantité de liquide contaminé, une sonde 19 est disposée dans la masse liquide et le taux de contamination est mesuré en permanence en 20. On place sous la dépendance du dispositif de mesure 20 un dispositif d'alimentation 21 qui est propre à délivrer dans le réservoir 9 un volume approprié de produit actif (par exemple produit concentré en poudre ou granulé) prélevé dans une réserve 22.

On notera que l'apport en produit actif neuf reste faible : dans le cas de la solution physiologique citée plus haut, l'apport en produit neuf se limite à environ 1,8 kg (poudre concentrée) pour 200 personnes.

Si besoin en est, le produit liquide peut être réchauffé (31) dans le réservoir 9.

Pour être assuré d'un traitement rapide d'un nombre de personnes aussi élevé que possible et éviter toute interruption, en cas d'incident, du flux de personnes traitées, il est souhaitable d'avoir recours à une installation telle que celle illustrée à la figure 3.

L'unité de douchage 1 comprend au moins deux postes de douche 13, de manière à être assuré de la continuité de fonctionnement de l'unité de douchage même dans le cas où l'un des postes de douche devient momentanément inactif (panne, personne évanouie, ...). Tous les postes de douche 13 sont alimentés individuellement en liquide à partir d'une unique unité de régénération 2, et les effluents de ces postes de douche sont ramenés dans le même réservoir 9 de l'unité 2.

Les postes de déshabillage 4 de l'unité de déshabillage 3 sont répartis en plusieurs groupes 23 : chaque groupe 23 comprend plusieurs postes de déshabillage 4 alignés côte à côte, et les groupes 23 sont disposés en une ligne brisée concave sur le côté de l'unité de douchage 1, de façon que tous les postes de douchage soient situés approximativement à la même distance de l'unité de douchage 1. Dans l'espace libre entre l'unité de déshabillage 3 et l'unité de douchage, il est souhaitable de prévoir un poste de répartition d'entrée 24, qui peut comprendre au moins une personne contrôlant et ordonnant le passage de chaque personne contaminée déshabillée vers un poste de douche libre.

L'organisation de l'unité de rhabillage 7 peut être prévue de la même manière, avec les postes de rhabillage 8 répartis en groupes 25 entourant l'unité de douchage 1 de l'autre côté de celle-ci, et avec un poste de régulation de sortie 26 en position intermédiaire pour réguler le flux des personnes décontaminées

Chaque poste de douche 13 est de préférence agencé sous forme d'une douche intégrale comme illustré à la figure 4. Pour obtenir une aspersion complète et simultanée de la totalité du corps de la personne traitée, le poste de douche 13 comporte une multiplicité de buses de projection 27 réparties verticalement sur des montants 28 eux-mêmes disposés au nombre de par exemple 3 ou 4 autour du bac 14, avec d'autres buses 27 disposées en partie haute sur des traverses 29. En outre, les buses peuvent être décalées verticalement les unes par rapport aux autres d'un montant 28 à l'autre. Un poste de douche ainsi agencé est décrit de façon détaillée dans le document FR 2 513 871. Un tel poste de douche peut avantageusement comporter de 20 à 30 buses, de préférence de l'ordre d'une vingtaine.

De façon souhaitable, chaque poste de douche présente une largeur d'au moins 0,60 m, et de préférence de l'ordre de 1,20 m, et une profondeur d'au moins 0,60 m, et de préférence, de l'ordre de 0,80 m, afin d'être à même de recevoir des personnes obèses ou un adulte tenant un enfant dans ses bras.

La projection de liquide peut se faire soit sous forme de jets fins, soit sous forme micronisée (brumisation) : le débit de liquide est de l'ordre de 10 à 100 litres/minute, en moyenne de préférence d'environ 20 litres/minute, de sorte que la décontamination est effectuée dans un laps de temps de l'ordre de 5 à 20 secondes, en moyenne de l'ordre de 10 secondes en fonctionnement normal avec la solution physiologique précitée.

## Revendications

1. Procédé de décontamination chimique et/ou radiologique de grande capacité par douchage individuel des personnes contaminées, le liquide de douchage étant ensuite récupéré en continu et recyclé en vue de sa réutilisation,
**caractérisé en ce que** le douchage individuel des personnes contaminées est effectué avec un produit actif régénérable qui est amphotère et chélateur, pendant une durée prédéterminée comprise entre 5 et 20 secondes pour chaque personne, et **en ce qu'**on régénère le liquide collecté pour lui restituer son activité.

2. Procédé selon la revendication 1, **caractérisé en ce que** la durée de chaque douche est d'environ 10 secondes.

3. Procédé selon la revendication 1 ou 2, **caractérisé en ce que**
- le liquide de chaque douche est prélevé dans un réservoir,
- le liquide de douchage usagé collecté est ramené dans ledit réservoir,
- on brasse en permanence le liquide contenu dans le réservoir,
- on mesure en permanence le taux de contamination du liquide contenu dans le réservoir, et
- on introduit, dans le réservoir, du produit actif neuf de façon ajustée en regard de la susdite mesure de manière que le liquide contenu soit régénéré en totalité et en permanence.

4. Installation de décontamination chimique et/ou radiologique de grande capacité, comprenant une unité de douchage (1) propre à assurer le douchage individuel des personnes, des moyens (14) pour recueillir le produit contaminé issu de l'unité de douchage, et une unité (2) de recyclage du produit recueilli afin qu'il soit réutilisé, **caractérisée en ce** l'unité de douchage (1) projette, pendant une durée prédéterminée comprise entre 5 et 20 secondes pour chaque personne traitée, un produit actif régénérable qui est amphotère et chélateur et en ce que l'unité (2) de recyclage est une unité de régénération du produit actif contaminé.

5. Installation selon la revendication 4, **caractérisée en ce que** la durée de douchage individuel de chaque personne est d'environ 10 secondes.

6. Installation selon la revendication 4 ou 5, **caractérisée en ce que** l'unité de régénération (2) comprend :
- un réservoir (9) contenant le produit actif régénérable (10),
- des moyens de liaison (L) entre les moyens (14) de recueil du produit actif contaminé et le réservoir (9) pour ramener dans ce dernier le produit contaminé,
- des moyens de brassage (18) propres à brasser en permanence le produit contenu dans le réservoir,
- des moyens (19, 20) de mesure du taux de contamination du produit contenu dans le réservoir,
- une réserve (22) de produit actif neuf,
- et des moyens d'alimentation (21), placés sous la dépendance des susdits moyens de mesure, commandant la délivrance, dans le réservoir, de produit neuf contenu dans la réserve en quantité propre à procurer la régénération complète de la totalité du produit actif contenu dans le réservoir.

7. Installation selon l'une quelconque des revendications 4 à 6, **caractérisée en ce qu'**elle comporte des moyens (12) de stérilisation du produit actif délivré à l'unité de douchage.

8. Installation selon l'une quelconque des revendications 4 à 7, **caractérisée en ce qu'**en aval des moyens de recueil du produit actif contaminé sont prévus des moyens (16) de filtrage de radioéléments.

9. Installation selon l'une quelconque des revendications 4 à 8, **caractérisée en ce qu'**elle comprend:
- une unité de douchage (1) qui comporte au moins deux postes de douche (13) et qui est disposée en position centrale,
- au moins une unité de déshabillage (3) qui comporte une pluralité de postes (4) de déshabillage individuel des personnes contaminées et qui est disposée du côté de l'entrée de l'unité de douchage,
- au moins un poste de répartition à l'entrée (24) disposé entre l'unité de déshabillage (3) et l'unité de douchage (1) pour diriger en temps utile et sélectivement chaque personne contaminée déshabillée vers un poste de douche (13) libre,
- au moins une unité de rhabillage (7) qui comporte une pluralité de postes (8) d'habillage individuel des personnes douchées et qui est disposée du côté de la sortie de l'unité de douchage (1), à l'opposé de l'unité de déshabillage, et
- au moins un poste de répartition à la sortie (26) disposé entre l'unité de douchage (1) et l'unité de rhabillage (7) pour diriger sélectivement chaque personne douchée vers un poste d'habillage (8) libre.

10. Installation selon la revendication 9, **caractérisée en ce qu'**à chaque poste de douche (13) est associé un poste (5) de décontamination des papiers et effets personnels des personnes douchées.

11. Installation selon la revendication 9 ou 10, **caractérisée en ce que** l'unité de déshabillage (3), d'un côté, et l'unité de rhabillage (7), de l'autre côté, sont disposées de manière à sensiblement entourer l'unité de douchage (1) disposée en position centrale, de sorte que tous les postes de déshabillage, d'un côté, et tous les postes de rhabillage, de l'autre côté, soient situés approximativement à une même distance de l'unité de douchage.

12. Installation selon la revendication 11, **caractérisée en ce que** les postes de déshabillage (4), d'un côté, et les postes de rhabillage (8), de l'autre côté, sont répartis en plusieurs groupes de postes (respectivement 23 ; 25) alignés côte à côte, ces groupes étant disposés en ligne brisée concave autour de l'unité de douchage.

13. Installation selon l'une quelconque des revendications 4 à 12, **caractérisée en ce que** chaque poste de douche (13) est du type à jets multiples (27) répartis sur plusieurs colonnes (28) entourant la personne douchée.

## Claims

1. A high-capacity method of chemical and/or radiological decontamination by individually showering contaminated persons, the shower liquid being then continuously collected and recycled for being reused, **characterised in that** the individual showering of contaminated persons is provided with a regeneratable active product which is amphoteric and has chelating properties, for a predetermined time ranging between 5 and 20 seconds for each person, and **in that** the collected liquid is regenerated in order to restore its active property.

2. The method as claimed in claim 1, **characterised in that** the duration of each shower is approximately 10 seconds.

3. The method as claimed in claim 1 or 2, **characterised in that**
- the liquid for each shower is drawn off from a tank,
- the collected used shower liquid is returned to said tank,
- the liquid contained in the tank is constantly agitated,
- the level of contamination of the liquid contained in the tank is continuously measured, and
- a quantity of fresh active product adjusted to said measurement is introduced into the tank so that the liquid contained in the tank is totally and continuously regenerated.

4. A high-capacity, chemical and/or radiological decontamination installation, comprising a shower unit (1) designed to shower persons individually, means (14) for collecting the contaminated product from the shower unit, and a unit (2) for recycling the collected product so that it can be reused,
**characterized in that** the shower unit (1) showers, for a predetermined time ranging between 5 and 20 seconds for each treated person, a regeneratable active product which is amphoteric and has chelating properties and **in that** the recycling unit (2) is a unit for regenerating the contaminated active product.

5. The installation as claimed in claim 4, **characterised in that** the time for showering each person individually is approximately 10 seconds.

6. The installation as claimed in claim 4 or 5, **characterised in that** the regeneration unit (2) comprises:
- a tank (9) containing the regeneratable active product (10),
- connecting means (L) between the means (14) collecting the contaminated active product and the tank (9) in order the contaminated product to be returned thereto,
- agitation means (18) designed to agitate the product contained in the tank continuously,
- means (19, 20) for measuring the contamination level of the product contained in the tank,
- a stock (22) of fresh active product,
- and delivery means (21), placed under the control of said measuring means, controlling delivery of fresh product contained in the stock to the tank in a quantity sufficient to regenerate fully all the active product contained in the tank.

7. The installation as claimed in any one of claims 4 to 6, **characterised in that** it has means (12) for sterilising the active product delivered to the shower unit.

8. The installation as claimed in any one of claims 4 to 7, **characterised in that** means (16) for filtering radioactive elements are disposed downstream of the means for collecting the active product.

9. The installation as claimed in any one of claims 4 to 8, **characterised in that** it comprises:
- a shower unit (1) which includes at least two shower stations (13) and which is disposed in a central position,
- at least one undressing unit (3) which comprises a plurality of individual undressing stations (4) for contaminated persons and which is disposed on the entrance side to the shower unit,
- at least one intake filtering station (24) disposed between the undressing unit (3) and the shower unit (1) to direct undressed contaminated persons at the right time and selectively to a free shower station (13),
- at least one dressing unit (7) which comprises a plurality of individual dressing stations (8) for showered persons and which is disposed on the exit side of the shower unit (1), opposite the undressing unit, and
- at least one exit filtering station (26) disposed between the shower unit (1) and the dressing unit (7) to direct each showered person selectively to a free dressing station (8).

10. The installation as claimed in claim 9, **characterised in that** a decontamination station (5) for handling the papers and personal belongings of the showered persons is operated in conjunction with each shower station (13).

11. The installation as claimed in claim 9 or 10, **characterised in that** the undressing unit (3) on one side and the dressing unit (7) on the other side are laid out so that they substantially surround the centrally positioned shower unit (1) such that all the undressing stations on one side and all the dressing stations on the other side are located at approximately a same distance from the shower unit.

12. The installation as claimed in claim 11, **characterised in that** the undressing stations (4) on one side and the dressing stations (8) on the other side are distributed in several groups of stations (23 ;25 respectively) aligned side by side, these groups being laid out in a concave broken line around the shower unit.

13. The installation as claimed in any one of claims 4 to 12, **characterised in that** each shower station (13) is of the type having multiple jets (27) distributed along several columns (28) surrounding the showered person.

## Patentansprüche

1. Verfahren zur chemischen und/oder radiologischen Hochleistungsdekontaminierung durch individuelles Duschen der kontaminierten Personen, wobei die Duschflüssigkeit anschließend kontinuierlich wiedergewonnen und in Hinblick auf ihre Wiederverwendung recycelt wird, **dadurch gekennzeichnet, dass** das individuelle Duschen der kontaminierten Personen mit einem regenerierbaren Wirkstoff, welcher amphoter und chelatbildend ist, während einer vorbestimmten Dauer von 5 bis 20 Sekunden für jede Person erfolgt, und dass die gesammelte Flüssigkeit zur Wiedererlangung ihrer Wirksamkeit regeneriert wird.

2. Verfahren nach Anspruch 1, **dadurch gekennzeichnet, dass** die Dauer jedes Duschvorgangs ca. 10 Sekunden beträgt.

3. Verfahren nach Anspruch 1 oder 2, **dadurch gekennzeichnet, dass**
- die Flüssigkeit jedes Duschvorgangs aus einem Behälter entnommen wird,
- die gesammelte verbrauchte Duschflüssigkeit in den genannten Behälter zurückgeführt wird,
- die in dem Behälter enthaltene Flüssigkeit ständig umgerührt wird,
- der Kontaminierungsgrad der in dem Behälter enthaltenen Flüssigkeit ständig gemessen wird und
- neuer Wirkstoff hinsichtlich der genannten Messung angepasst in den Behälter eingeführt wird, so dass die enthaltene Flüssigkeit insgesamt und ständig regeneriert wird.

4. Anlage zur chemischen und/oder radiologischen Hochleistungsdekontaminierung mit einer Duscheinheit (1), welche geeignet ist, das individuelle Duschen der Personen zu gewährleisten, Mitteln (14), um den aus der Duscheinheit stammenden kontaminierten Stoff aufzufangen und einer Einheit (2), um den aufgefangenen Stoff zu recyceln, damit er wiederverwendet wird, **dadurch gekennzeichnet, dass** die Duscheinheit (1) während einer vorbestimmten Dauer von 5 bis 20 Sekunden für jede behandelte Person einen regenerierbaren Wirkstoff ausstößt, welcher amphoter und chelatbildend ist, und dass die Recyclingeinheit (2) eine Einheit zur Regenerierung des kontaminierten Wirkstoffs ist.

5. Anlage nach Anspruch 4, **dadurch gekennzeichnet, dass** die Dauer des individuellen Duschvorgangs für jede Person ca. 10 Sekunden beträgt.

6. Anlage nach Anspruch 4 oder 5, **dadurch gekennzeichnet, dass** die Regenerierungseinheit (2) Folgendes umfasst:
- einen Behälter (9), welcher den regenerierbaren Wirkstoff (10) enthält,
- Mittel zur Verbindung (L) der Mittel (14) zum Auffangen des kontaminierten Wirkstoffs mit dem Behälter (9), um in diesen Letzteren den kontaminierten Stoff zurückzuführen,
- Mittel zum Umrühren (18), welche geeignet sind, den in dem Behälter enthaltenen Stoff ständig umzurühren,
- Mittel (19, 20) zum Messen des Kontaminierungsgrads des in dem Behälter enthaltenen Stoffs,
- einen Vorrat (22) an neuem Wirkstoff und
- Versorgungsmittel (21), welche von den oben genannten Messmitteln abhängig sind und die Abgabe von neuem, in dem Vorrat enthaltenem Stoff in den Behälter in einer Menge steuern, welche geeignet ist, die vollständige Regenerierung des gesamten, in dem Behälter enthaltenen Wirkstoffs zu herbeizuführen.

7. Anlage nach einem der Ansprüche 4 bis 6, **dadurch gekennzeichnet, dass** sie Mittel (12) zur Sterilisierung des an die Duscheinheit abgegebenen Wirkstoffs aufweist.

8. Anlage nach einem der Ansprüche 4 bis 7, **dadurch gekennzeichnet, dass** nach den Mitteln zum Auffangen des kontaminierten Wirkstoffs Mittel (16) zur Filtrierung von Radioelementen vorgesehen sind.

9. Anlage nach einem der Ansprüche 4 bis 8, **dadurch gekennzeichnet, dass** sie Folgendes umfasst:
- eine Duscheinheit (1), welche mindestens zwei Duschstellen (13) aufweist und zentral angeordnet ist,
- mindestens eine Auskleideeinheit (3), welche eine Mehrzahl von Stellen (4) zum individuellen Auskleiden für die kontaminierten Personen aufweist und in der Duscheinheit eingangsseitig angeordnet ist,
- mindestens eine eingangsseitige Verteilungsstation (24), welche zwischen der Auskleideeinheit (3) und der Duscheinheit (1) angeordnet ist, um jede ausgekleidete kontaminierte Person rechtzeitig und selektiv zu einer freien Duschstelle (13) zu dirigieren,
- mindestens eine Wiederankleideeinheit (7), welche eine Mehrzahl von Stellen (8) zum individuellen Ankleiden für die geduschten Personen aufweist und in der Duscheinheit (1) ausgangsseitig entgegengesetzt zu der Auskleideeinheit angeordnet ist, und
- mindestens eine ausgangsseitige Verteilungsstation (26), welche zwischen der Duscheinheit (1) und der Wiederankleideeinheit (7) angeordnet ist, um jede geduschte Person selektiv zu einer freien Ankleidestelle (8) zu dirigieren.

10. Anlage nach Anspruch 9, **dadurch gekennzeichnet, dass** jeder Duschstelle (13) eine Stelle (5) zur Dekontaminierung der Papiere und persönlichen Gegenstände der geduschten Personen zugeordnet ist.

11. Anlage nach Anspruch 9 oder 10, **dadurch gekennzeichnet, dass** die Auskleideeinheit (3) einerseits und die Wiederankleideeinheit (7) andererseits derart angeordnet sind, dass sie die zentral angeordnete Duscheinheit (1) weitestgehend umgeben, so dass alle Auskleidestellen einerseits und alle Wiederankleidestellen andererseits annähernd gleich entfernt von der Duscheinheit sind.

12. Anlage nach Anspruch 11, **dadurch gekennzeichnet, dass** die Auskleidestellen (4) einerseits und die Wiederankleidestellen (8) andererseits in mehrere Gruppen von nebeneinander angereihten Stellen (23 bzw. 25) aufgeteilt sind, wobei diese Gruppen nach einer konkav verlaufenden gebrochenen Linie um die Duscheinheit angeordnet sind.

13. Anlage nach einem der Ansprüche 4 bis 12, **dadurch gekennzeichnet, dass** jede Duschstelle (13) des Typs mit mehreren Strahlen (27) ist, welche auf mehrere, die geduschte Person umgebende Säulen verteilt sind.
